# EUROPÄISCHE PATENTSCHRIFT

(11) **EP 3 450 846 B1**
(45) Veröffentlichungstag und Bekanntmachung des Hinweises auf die Patenterteilung: **29.04.2020**
(21) Anmeldenummer: 18000551.4
(22) Anmeldetag: 21.06.2018
(51) Int. Cl.: F23L 9/02

(54) **FEUERUNGSANLAGE UND VERFAHREN ZUM BETREIBEN EINER FEUERUNGSANLAGE**
COMBUSTION PLANT AND METHOD FOR OPERATING THE SAME
INSTALLATION DE COMBUSTION ET PROCÉDÉ DE FONCTIONNEMENT D'UNE INSTALLATION DE COMBUSTION

(30) Priorität: 30.08.2017 DE 102017008123
(43) Veröffentlichungstag der Anmeldung: 06.03.2019
(73) Patentinhaber: Martin GmbH für Umwelt- und Energietechnik, 80807 München (DE)
(72) Erfinder: Martin, Ulrich, DE - 81247 München (DE); VON Raven, Robert, DE - 82402 Seeshaupt (DE); Murer, Martin, DE - 80939 München (DE)
(74) Vertreter: Castell, Klaus

(56) Entgegenhaltungen:
- EP-A1- 0 675 323
- EP-A2- 2 128 523
- CN-A- 102 620 285
- DE-A1- 19 613 777
- DE-A1- 19 723 298
- DE-A1-102015 003 995
- JP-A- 2016 191 537

## Beschreibung

Die Erfindung betrifft ein Verfahren zum Betreiben einer eine Feuerungsanlage, die für die Verbrennung einen Feuerrost aufweist, mit einem Rauchgaszug, der Düsen an gegenüberliegenden Seiten des Rauchgaszuges aufweist, um ein Fluid in das Rauchgas einzudüsen. Darüber hinaus betrifft die Erfindung eine Feuerungsanlage mit einem Rauchgaszug, der Düsen an gegenüberliegenden Seiten des Rauchgaszuges aufweist, um ein Fluid in das Rauchgas einzudüsen.

Es ist bekannt, bei einer Feuerungsanlage nicht nur die Primärluft zu variieren, sondern auch die Sekundärluft über unterschiedliche Düsen dem Rauchgas zuzugeben. Die Zugabe von Fluiden im Sekundärverbrennungsbereich dient der Verwirbelung der Rauchgase und soll eine homogene Vermischung von Rauchgas und über die Düsen zugegebene Sekundärluft bewirken. Durch spezielle Düsenausbildungen wird in der Praxis eine starke Verwirbelung erreicht, die zu einer Vermischung der zugegebenen Sekundärluft mit dem Rauchgas führt. Dies wird beispielsweise in der DE 19 47 164 A, der CN 102 620 285 A und der US 2004/0 185 399 A1 beschrieben. Hier geht es darum, durch eine geeignete Düsenanordnung und durch darauf abgestimmte Gasströme das Rauchgas von den Wandungen fern zu halten und möglichst im Zentrum des Rauchgaszuges optimal zu durchmischen.

Die EP 0 675 323 A1 beschreibt Düsen, mit denen Gas dem aufsteigenden Rauchgas entgegen von den Seiten des Rauchgaszuges zugeführt wird. Die EP 2 128 523 A2 beschreibt Düsen, mit denen das aufsteigende Rauchgas mit Sekundärluft verwirbelt wird und die DE 10 2015 003 995 A1 beschreibt eine Feuerungsanlage, mit der das Rauchgas mit Rezirkulationsgas verwirbelt wird. Alle Anlagen führen dazu, dass eine intensive Vermischung von zugeführtem Gas mit dem Rauchgas erreicht wird, um den Ausbrand zu verbessern.

Der Erfindung liegt die Aufgabe zu Grunde, ein Verfahren zum Betreiben einer derartigen Feuerungsanlage weiterzuentwickeln.

Diese Aufgabe wird mit einem Verfahren mit den Merkmalen des Patentanspruchs 1 gelöst.

Der Erfindung liegt die Erkenntnis zu Grunde, dass die Düsen nicht nur für eine Verwirbelung verwendet werden können, sondern auch so angeordnet sein können, dass sich das Rauchgas auf einer wellenförmigen Linie im Rauchgaszug bewegt. Das heißt, ein einzelnes Rauchgaspartikel wird nicht auf einer geraden Linie oder Spirale vom Feuerungsrost kommend im Rauchgaszug geführt. Der Partikel wird auch nicht unter Inkaufnahme von Verwirbelungen durch den Rauchgaszug geführt, um intensiv mit Sekundärluft vermischt zu werden.

Erfindungsgemäß fließen die Rauchgaspartikel auf einer definierten Wellenlinie durch den Rauchgaszug. Dies führt dazu, dass im Wesentlichen alle Partikel eine längere Verweilzeit im Rauchgaszug haben als dies bei einer geraden Durchströmung möglich wäre. Während bei einer Verwirbelung einzelne Rauchgaspartikel einen besonders langen Weg innerhalb des Rauchgaszuges haben und andere Partikel besonders schnell den Rauchgaszug durchströmen, führt die erfindungsgemäße Rauchgasführung dazu, dass im wesentlichen alle Partikel eine längere Bahn im Rauchgaszug durchlaufen. Dadurch erhöht sich die Verweilzeit der Partikel im Rauchgaszug und alle Partikel haben eine definierte Verweilzeit auf einer definierten Bahn. Die Führung auf der wellenförmigen Linie ist möglich, da heiße Rauchgase eine zähflüssige Konsistenz haben und daher durch die Düsen auf einer Bahn geführt werden können. Dies führt zu einer reproduzierbaren einheitlichen Behandlung des Rauchgases und vermeidet, dass insbesondere in Randbereichen des Rauchgaszuges Rauchgaspartikel in geraden Strähnen relativ geradlinig durch den Rauchgaszug fließen, während andere Partikel durch Verwirbelungen bedingt sehr lange im Rauchgaszug verweilen.

Erfindungsgemäß werden die Düsen somit nicht wie im Stand der Technik für eine Verwirbelung eingesetzt, sondern gezielt so ausgerichtet, dass die Rauchgase durch das eingedüste Fluid auf einer Wellenlinie fließen, wodurch die Verweilzeit innerhalb des Rauchgaszuges erhöht wird.

Um die Rauchgase auf einer wellenförmigen Linie zu führen, müssen Druck, Volumenstrom und Ausrichtung sowie die Ausbildung der Düsen speziell eingestellt werden. Je nach geometrischer Ausbildung des Rauchgaszuges können die Düsenparameter mittels einfacher Versuche so eingestellt werden, dass eine definierte wellenförmige Linie erreicht wird. Diese wellenförmige Linie sollte mindestens drei und vorzugsweise sogar mehr als vier Umkehrpunkte aufweisen.

Als Fluid kann auch eine Flüssigkeit zugegeben werden, die in der Regel beim Eintritt in den Rauchgaszug verdampft. Vorteilhaft ist es, wenn als Flüssigkeit ein Gas zugegeben wird. Dieses Gas kann beispielsweise Luft oder Dampf sein.

Bekannte Düsen in Rauchgaszügen sind derart im Rauchgaszug angeordnet, dass die Düse eine Ausrichtung senkrecht zur Wandung des Rauchgaszuges hat, in der sie angeordnet ist.

Für die der Erfindung zugrunde liegende Lösung eignet sich besonders eine Feuerungsanlage mit einem Feuerrost und einem Rauchgaszug, der Düsen an gegenüberliegenden Seiten des Rauchgaszuges aufweist, um ein Fluid in das Rauchgas einzudüsen, wobei die Düsen derart angeordnet, ausgerichtet und ausgebildet sind, sowie Druck und Volumenstrom des eingedüsten Fluids derart einstellbar sind, dass das Rauchgas im Rauchgaszug auf einer wellenförmigen Linie hin und her bewegt wird und die Hauptdüsenrichtung der zwei an gegenüberliegenden Seiten des Rauchgaszuges angeordneten Düsen in einem Winkel von mindesten 5°, vorzugsweise mehr als 10° von einer die Düse verbindenden Linie liegt.

Insbesondere wenn der Düse keine andere Düse gegenüber liegt, ist es vorteilhaft, wenn die Hauptdüsenrichtung einer Düse von der kürzesten Verbindung zur gegenüberliegenden Seite des Rauchgaszuges um mindestens 5°, vorzugsweise mehr als 10° abweicht.

Bezogen auf eine horizontale Linie ist es vorteilhaft, wenn die Hauptdüsenrichtung mindestens einer Düse von einer horizontalen Ebene im Rauchgaszug um mindestens 5°, vorzugsweise mehr als 10° abweicht.

Es ist vorteilhaft, wenn sich der Rauchgaszug vom Feuerrost in Flussrichtung des Rauchgases erweitert.

Eine derartige Erweiterung des Rauchgaszuges führt zu einer umgekehrten Düse und somit zu einer Verlangsamung der Strömung im Rauchgaszug. Somit wird kumulativ oder alternativ zur Bewegung der Rauchgase auf einer wellenförmigen Linie vorgeschlagen, die Strömungsgeschwindigkeit der Rauchgase im Rauchgaszug durch eine Erweiterung des Rauchgaszuges zu verringern. Unter einer Erweiterung des Rauchgaszuges wird ein sich in Flussrichtung der Rauchgase erweiternder Querschnitt des Rauchgaszuges verstanden. Dabei wird unter der Strömungsrichtung der Rauchgase bei einer wellenförmigen Linie die Verbindung der Umkehrpunkte der Welle verstanden.

Eine ebenfalls erfindungsrelevante Ausführungsform der Feuerungsanlage sieht vor, dass der Rauchgaszug einen unteren und einen oberen Bereich aufweist und im unteren Bereich der Zugang vom Feuerrost zum Rauchgaszug versetzt zum oberen Bereich angeordnet ist.

Während die Rauchgase im Rauchgaszug im Wesentlichen nach oben strömen und die Verweildauer im Rauchgaszug durch das Bewegen der Rauchgase auf einer wellenförmigen Linie und/oder durch eine Erweiterung des Rauchgaszuges erhöht werden kann, kann bei unveränderter Höhe des Rauchgaszuges auch durch eine Versetzung des Zugangs vom Feuerrost zum Rauchgaszug zum übrigen Rauchgaszug die Verweildauer im Rauchgaszug erhöht werden.

Eine spezielle Ausführungsform sieht vor, dass oberhalb des Feuerrostes in Flussrichtung des Rauchgases vor dem Rauchgaszug an einer dem Feuerrost gegenüberliegenden Wand mindestens eine Düse angeordnet ist, um ein Fluid in das Rauchgas einzudüsen.

Die der Erfindung zugrunde liegende Aufgabe wird auch mit einem Verfahren gelöst, bei dem die Verbrennungsluft als Primärverbrennungsluft und Sekundärverbrennungsluft oder als Sekundärverbrennungsluft während des Betriebs der Verbrennungsanlage variierend unterschiedlich auf mehrere Zugabestellen verteilt zugegeben wird. Während üblicherweise die Zugabe der Verbrennungsluft optimiert wird und während des Betriebs der Verbrennungsanlage nicht mehr verändert wird, schlägt die Erfindung vor, die Verteilung der Verbrennungsluft auf unterschiedliche Zugabestellen während des Betriebs der Verbrennungsanlage zu variieren.

Es ist zwar bekannt, bei Feuerungsanlagen im Bereich des Feuerungsrostes die Primärluft entsprechend einer optischen Analyse der Verbrennung auf dem Rost quer zur Förderrichtung auf dem Rost zu variieren. Neu ist jedoch die Variation der Luftzugabe zwischen Primär- und Sekundärverbrennungsluft und die Variation innerhalb unterschiedlicher Zugabestellen der Sekundärluft. Dabei ist es besonders vorteilhaft, wenn während der Variation das Verbrennungsluftverhältnis (λ) konstant gehalten wird.

Die Verbrennungsluft kann auf die Düsen und den Rost verteilt zugegeben werden oder es kann auch die Verteilung der Teilvolumenströme auf diese Düsen gesteuert variiert werden.

Besonders vorteilhaft ist es, wenn während des Betriebs der Verbrennungsanlage die Verteilung der Verbrennungsluft auf die einzelnen Zugabestellen NOₓ, CO und/oder O₂ optimiert durchgeführt wird. Das heißt zur Optimierung von Parametern wie NOₓ, CO und/oder O₂ wird die Verteilung des Volumenstroms der Zugabe an den einzelnen Düsen und/oder an den Düsen und dem Rost während des Betriebs der Verbrennungsanlage verändert.

Kumulativ oder alternativ wird vorgesehen, dass die Verteilung der Verbrennungsluft derart auf die Düsen im Rauchgaszug verteilt wird, dass ein nahezu konstanter Ausbrand pro Zeit erreicht wird. Dabei können der Gas- und/oder der Feststoffausbrand optimiert werden.

Die Düsen ermöglichen es, die Höhe der Ebene des Ausbrandes innerhalb des Rauchgaszuges zu variieren und durch Messungen den Ausbrand in Abhängigkeit von der Höhe im Rauchgaszug zu analysieren und davon abhängig die Fluidzugabe über die Düsen so zu variieren, dass beispielsweise ein bestimmter Ausbrandgrad in einer bestimmten Höhe des Rauchgaszuges nicht unterschritten wird.

Ein vorteilhaftes Ausführungsbeispiel ist in der Zeichnung dargestellt und wird im Folgenden näher erläutert. Es zeigt
- Figur 1: schematisch die Anordnung von Fluidzugabestellen an einer Feuerungsanlage und
- Figur 2: schematisch eine wellenförmige Linie von Rauchgasen in einem Rauchgaszug.

Die in Figur 1 gezeigte Feuerungsanlage 1 hat einen Feuerrost 2 und einen Rauchgaszug 3. Die Pfeile 4 deuten die Zugabe von Primärluft am Feuerrost 2 an und die Pfeile 5 bis 9 deuten die Zugabe von Sekundärluft über Düsen an. Die Düsen 10 bis 14 sind nur schematisch angedeutet. Dabei ist die Düse 10 oberhalb des Feuerrostes 2 angeordnet und die Düsen 11 und 12 sind an einer Seite 15 des Rauchgaszuges 3 und die Düsen 13 und 14 sind an der gegenüberliegenden Seite 16 des Rauchgaszuges 3 angeordnet.

Die punktierten Linien 17 bis 21 deuten die Hauptdüsenrichtung der Düsen 10 bis 14 an.

Zur Hauptdüsenrichtung 17 zeigt der Winkel 22 die Ausrichtung relativ zu einer die Düsen 12 und 14 verbindenden Linie 23. Der Winkel 24 zeigt die Ausrichtung der Hauptdüsenrichtung 17 in Bezug auf die kürzeste Verbindung 25 von der Düse 14 zur gegenüberliegenden Seite 15 des Rauchgaszuges 3. Der Winkel 26 zeigt schließlich die Hauptdüsenrichtung 17 der Düse 14 in Bezug auf eine horizontale Ebene 27 im Rauchgaszug 3.

Die zwei gegenüberliegenden Seiten 15 und 16 des Rauchgaszuges 3 stehen in einem Winkel 28 zueinander, sodass sich der Rauchgaszug 3 im Bereich zwischen dem Zugang 29 zum Rauchgaszug 3 und einem Übergang 30 zu senkrechten Seiten 31 und 32 des Rauchgaszuges 3 konisch erweitert.

Dadurch entsteht ein unterer Bereich 33 des Rauchgaszuges 3 zwischen dem Zugang 29 vom Feuerrost 2 zum Rauchgaszug 3 und dem Übergang 30 vom Bereich 33 des Rauchgaszuges 3 mit den schrägen Seiten 15, 16 zu dem Bereich 34 des Rauchgaszuges mit senkrechten Wänden 31 und 32, der versetzt zu diesem zweiten Bereich 34 zwischen den senkrechten Wänden 31 und 32 angeordnet ist.

Die Düse 10 mit ihrer Hauptdüsenrichtung 21 ist an einer dem Feuerrost 2 gegenüberliegenden Wand 35 angeordnet und liegt somit in einem Bereich 36 oberhalb des Feuerrostes 2 und vor dem Eintritt in den unteren Bereich 33.

Beim Betrieb der Feuerungsanlage 1 entsteht durch die Düsen 10 bis 14 eine wellenförmige Linie 37 des Rauchgases 38, das auf dem Feuerrost 2 entsteht. Durch die Zugabe von Sekundärverbrennungsluft 39 bis 43 als Gas zum Rauchgas 38 entsteht die wellenförmige Linie 37 mit ihren Umkehrpunkten 44 bis 48. Über den Rost 2 wird die Primärverbrennungsluft 49 der Feuerungsanlage 1 zugeführt.

Dies ermöglicht es, die Verbrennungsluft so zuzugeben, dass das Rauchgas 38 auf der wellenförmigen Linie 37 fließt. Ein bevorzugtes Verfahren sieht darüber hinaus vor, dass entweder die Sekundärverbrennungsluft 39 bis 43 oder die Primärverbrennungsluft 49 und die Sekundärverbrennungsluft 39 bis 43 während des Betriebs der Verbrennungsanlage als Volumenstrom oder Massestrom in der Menge variierend auf die unterschiedlichen Zugabestellen am Rost 2 oder an den Düsen 10 bis 14 verteilt zugegeben wird. Dabei kann das Verbrennungsluftverhältnis während des Betriebs der Verbrennungsanlage variieren. Vorteilhaft ist es jedoch, wenn das Verbrennungsluftverhältnis konstant gehalten wird.

Sensoren 50, 51 und 52 für NOₓ, CO und/oder O₂ sind mit einer Steuerung 53 verbunden, um die Verteilung der Verbrennungsluft aus Primärverbrennungsluft 49 und Sekundärverbrennungsluft 39 bis 43 auf die einzelnen Zugabestellen zu optimieren.

Aus den mit den Sensoren 50 bis 52 ermittelten Messwerten kann der Ausbrand ermittelt werden und dies ermöglicht es, die Verteilung der Verbrennungsluft auf die Düsen so einzustellen, dass der Ausbrand pro Zeit nahezu konstant bleibt.

## Patentansprüche

1. Verfahren zum Betreiben einer Feuerungsanlage (1), die für die Verbrennung einen Feuerrost aufweist, mit einem Rauchgaszug (3), der Düsen (11 bis 14) an gegenüberliegenden Seiten (15, 16) des Rauchgaszuges (3) aufweist, durch die ein Fluid in das Rauchgas eingedüst wird, ***dadurch gekennzeichnet, dass*** die Düsen (11 bis 14) derart angeordnet, ausgerichtet und ausgebildet sind, sowie Druck und Volumenstrom des eingedüsten Fluids derart eingestellt werden, dass das Rauchgas (38) im Rauchgaszug (3) auf einer wellenförmigen Linie (37) hin und her bewegt wird.

2. Verfahren nach Anspruch 1, ***dadurch gekennzeichnet, dass*** das Fluid ein Gas ist.

3. Verfahren nach Anspruch 2, ***dadurch gekennzeichnet, dass*** das Gas Luft ist.

4. Verfahren nach Anspruch 2, ***dadurch gekennzeichnet, dass*** das Gas Dampf ist.

5. Verfahren nach einem der vorhergehenden Ansprüche, ***dadurch gekennzeichnet, dass*** die wellenförmige Linie (37) mindestens drei und vorzugsweise mehr als vier Umkehrpunkte (44 bis 48) aufweist.

6. Verfahren nach einem der vorhergehenden Ansprüche, ***dadurch gekennzeichnet, dass*** zumindest ein Teil der Verbrennungsluft (39 bis 43 und 49) durch die Düsen (11 bis 14) dem Rauchgas (38) zugegeben wird und die Verbrennungsluft (39 bis 43 und 49) als Primärverbrennungsluft (49) und Sekundärverbrennungsluft (39 bis 43) oder als Sekundärluft (39 bis 43) während des Betriebs der Feuerungsanlage (1) variierend unterschiedlich auf mehrere Zugabestellen (2, 10 bis 14) verteilt zugegeben wird.

7. Verfahren nach Anspruch 6, ***dadurch gekennzeichnet, dass*** das Verbrennungsluftverhältnis konstant gehalten wird.

8. Verfahren nach Anspruch 6 oder 7, ***dadurch gekennzeichnet, dass*** die Verbrennungsluft (39 bis 43 und 49) auf die Düsen (10 bis 14) und den Feuerrost (2) verteilt zugegeben wird.

9. Verfahren nach einem der Ansprüche 6 bis 8, ***dadurch gekennzeichnet, dass*** die Verteilung der Teilvolumenströme auf die Düsen (10 bis 14) gesteuert variiert wird.

10. Verfahren nach einem der Ansprüche 6 bis 9, ***dadurch gekennzeichnet, dass*** während des Betriebs der Feuerungsanlage (1) die Verteilung der Verbrennungsluft (39 bis 43 und 49) auf die einzelnen Zugabestellen (10 bis 14, 4) NOₓ, CO und/oder O₂ optimiert durchgeführt wird.

11. Verfahren nach einem der Ansprüche 6 bis 10, ***dadurch gekennzeichnet, dass*** die Verteilung der Verbrennungsluft (39 bis 43 und 49) derart auf die Düsen (10 bis 14) verteilt wird, dass ein nahezu konstanter Ausbrand (Gas- und/oder Feststoffausbrand) pro Zeit erreicht wird.

12. Feuerungsanlage mit einem Feuerrost und einem Rauchgaszug (3), der Düsen (11 bis 14) an gegenüberliegenden Seiten (15, 16) des Rauchgaszuges (3) aufweist, um ein Fluid in das Rauchgas einzudüsen, ***dadurch gekennzeichnet, dass*** die Düsen (11 bis 14) derart angeordnet, ausgerichtet und ausgebildet sind, sowie Druck und Volumenstrom des eingedüsten Fluids derart einstellbar sind, dass das Rauchgas (38) im Rauchgaszug (3) auf einer wellenförmigen Linie (37) hin und her bewegt wird und die Hauptdüsenrichtung (17 bis 20) der zwei an gegenüber liegenden Seiten (15, 16) des Rauchgaszuges (3) angeordneten Düsen (11 bis 14) in einem Winkel (22) von mindestens 5°, vorzugsweise mehr als 10°, von einer die Düsen (11 bis 14) verbindenden Linie (23) liegt.

13. Feuerungsanlage nach Anspruch 12, ***dadurch gekennzeichnet, dass*** die Hauptdüsenrichtung (17 bis 21) einer Düse (11 bis 14) von der kürzesten Verbindung (25) zur gegenüberliegenden Seite (15, 16) des Rauchgaszuges (3) um einen Winkel (24) mindestens 5°, vorzugsweise mehr als 10°, abweicht.

14. Feuerungsanlage nach Anspruch 12 oder 13, ***dadurch gekennzeichnet, dass*** die Hauptdüsenrichtung (17 bis 21) mindestens einer Düse (10 bis 14) von einer horizontalen Ebene (27) im Rauchgaszuges (3) um einen Winkel (26) von mindestens 5°, vorzugsweise mehr als 10°, abweicht.

15. Feuerungsanlage nach einem der Ansprüche 12 bis 14, ***dadurch gekennzeichnet, dass*** sich der Rauchgaszug (3) vom Feuerrost (2) in Flussrichtung des Rauchgases (38) erweitert.

16. Feuerungsanlage nach einem der Ansprüche 12 bis 15, ***dadurch gekennzeichnet, dass*** der Rauchgaszug (3) einen unteren Bereich (33) und einen oberen Bereich (34) aufweist und im unteren Bereich (33) der Zugang (29) vom Feuerrost (2) zum Rauchgaszug (3) versetzt zum oberen Bereich (34) angeordnet ist.

17. Feuerungsanlage nach einem der Ansprüche 12 bis 16, ***dadurch gekennzeichnet, dass*** oberhalb des Feuerrostes (2) in Flussrichtung des Rauchgases (38) vor dem Rauchgaszug (3) an einer dem Feuerrost (2) gegenüberliegenden Wand (35) mindestens eine Düse (10) angeordnet ist, um ein Fluid in das Rauchgas (38) einzudüsen.

## Claims

1. A method for operating a combustion plant (1) which has a grate for the combustion, with a flue (3) which has nozzles (11 to 14) on opposing sides (15, 16) of the flue (3), through which nozzles a fluid is injected into the flue gas, ***characterised in that*** the nozzles (11 to 14) are arranged, oriented and designed, and the pressure and volumetric flow rate of the injected fluid are set such that the flue gas (38) is moved to and fro on an undulating line (37) within the flue (3).

2. The method according to Claim 1, ***characterised in that*** the fluid is a gas.

3. The method according to Claim 2, ***characterised in that*** the gas is air.

4. The method according to Claim 2, ***characterised in that*** the gas is steam.

5. The method according to any one of the preceding claims, ***characterised in that*** the undulating line (37) has at least three and preferably more than four turning points (44 to 48).

6. The method according to any one of the preceding claims, ***characterised in that*** at least some of the combustion air (39 to 43 and 49) is added to the flue gas (38) through the nozzles (11 to 14), and the combustion air (39 to 43 and 49) is added as primary combustion air (49) and secondary combustion air (39 to 43) or as secondary air (39 to 43) such that it is distributed differently over multiple addition points (2, 10 to 14) in a varying manner during operation of the combustion plant (1).

7. The method according to Claim 6, ***characterised in that*** the combustion air ratio is kept constant.

8. The method according to Claim 6 or 7, ***characterised in that*** the combustion air (39 to 43 and 49) is added such that it is distributed over the nozzles (10 to 14) and the grate (2).

9. The method according to any one of Claims 6 to 8, **characterised in that** the distribution of the partial volumetric flows over the nozzles (10 to 14) is varied in a controlled manner.

10. The method according to any one of Claims 6 to 9, ***characterised in that*** during operation of the combustion plant (1), the distribution of the combustion air (39 to 43 and 49) over the individual addition points (10 to 14, 4) is carried out in a NOₓ-, CO- and/or O₂-optimised manner.

11. The method according to any one of Claims 6 to 10, ***characterised in that*** the distribution of the combustion air (39 to 43 and 49) is distributed over the nozzles (10 to 14) such that a virtually constant burnout (gas and/or solids burnout) over time is achieved.

12. A combustion plant with a grate and a flue (3) which has nozzles (11 to 14) on opposing sides (15, 16) of the flue (3) in order to inject a fluid into the flue gas, ***characterised in that*** the nozzles (11 to 14) are arranged, oriented and designed, and the pressure and volumetric flow rate of the injected fluid can be set such that the flue gas (38) is moved to and fro on an undulating line (37) within the flue (3), and the main nozzle direction (17 to 20) of the two nozzles (11 to 14) arranged on opposing sides (15, 16) of the flue (3) is at an angle (22) of at least 5°, preferably more than 10°, from a line (23) connecting the nozzles (11 to 14).

13. The combustion plant according to Claim 12, ***characterised in that*** the main nozzle direction (17 to 21) of a nozzle (11 to 14) deviates from the shortest connection (25) to the opposite side (15, 16) of the flue (3) by an angle (24) of at least 5°, preferably more than 10°.

14. The combustion plant according to Claim 12 or 13, ***characterised in that*** the main nozzle direction (17 to 21) of at least one nozzle (10 to 14) deviates from a horizontal plane (27) in the flue (3) by an angle (26) of at of least 5°, preferably more than 10°.

15. The combustion plant according to any one of Claims 12 to 14, ***characterised in that*** the flue (3) widens in the flow direction of the flue gas (38) away from the grate (2).

16. The combustion plant according to any one of Claims 12 to 15, ***characterised in that*** the flue (3) has a lower region (33) and an upper region (34), and in the lower region (33) the access (29) from the grate (2) to the flue (3) is offset to the upper region (34).

17. The combustion plant according to any one of Claims 12 to 16, ***characterised in that*** there is at least one nozzle (10) above the grate (2) in the flow direction of the flue gas (38) before the flue (3) on a wall (35) opposite the grate (2), in order to inject a fluid into the flue gas (38).

## Revendications

1. Procédé de fonctionnement d'une installation de combustion (1), qui comporte pour la combustion une grille de foyer avec un conduit de gaz de fumée (3), qui comporte des buses (11 à 14) sur les côtés opposés (15, 16) du conduit de gaz de fumée (3) à travers lesquelles est injecté un fluide dans le gaz de fumée, ***caractérisé en ce que*** les buses (11 à 14) sont disposées, orientées et constituées d'une façon, et la pression et le débit volumique du fluide injecté sont réglés de telle manière que le gaz de fumée (38) est déplacé dans les deux sens dans le conduit de gaz de fumée (3) sur une ligne de forme ondulée(37).

2. Procédé selon la revendication 1, ***caractérisé en ce que*** le fluide est un gaz.

3. Procédé selon la revendication 2, ***caractérisé en ce que*** le gaz est de l'air.

4. Procédé selon la revendication 2, ***caractérisé en ce que*** le gaz est de la vapeur.

5. Procédé selon l'une quelconque des revendications précédentes, ***caractérisé en ce que*** la ligne de forme ondulée (37) comporte au moins trois et de préférence plus de quatre points d'inversion (44 à 48).

6. Procédé selon l'une quelconque des revendications précédentes, ***caractérisé en ce qu'***au moins une partie de l'air de combustion (39 à 43 et 49) est ajoutée au gaz de fumée (38) à travers les buses (11 à 14) et l'air de combustion (39 à 43 et 49) est ajoutée en variant différemment, réparti sur plusieurs points d'addition (2, 10 à 14) en tant qu'air de combustion primaire (49) et air de combustion secondaire (39 à 43) ou en tant qu'air secondaire (39 à 43), pendant le fonctionnement de l'installation de combustion (1).

7. Procédé selon la revendication 6, ***caractérisé en ce que*** le rapport d'air de combustion est maintenu constant.

8. Procédé selon la revendication 6 ou 7, ***caractérisé en ce que*** l'air de combustion (39 à 43 et 49) est ajouté réparti sur les buses (10 à 14) et la grille de foyer (2).

9. Procédé selon l'une quelconque des revendications 6 à 8, ***caractérisé en ce que*** la répartition des débits volumiques partiels sur les buses (10 à 14) est variée de façon commandée.

10. Procédé selon l'une quelconque des revendications 6 à 9, ***caractérisé en ce que*** pendant le fonctionnement de l'installation de combustion (1), la répartition de l'air de combustion (39 à 43 et 49) est exécutée de façon optimisée aux points d'addition (10 à 14, 4) de NOₓ, Co et/ou O₂.

11. Procédé selon l'une quelconque des revendications 6 à 10, ***caractérisé en ce que*** la répartition de l'air de combustion (39 à 43 et 49) est répartie sur les buses (10 à 14) de telle manière qu'une combustion presque constante (combustion de gaz et/ou de matières solides) par temps est obtenue.

12. Installation de combustion avec une grille de foyer et un conduit de gaz de fumée (3), qui comporte des buses (11 à 14) sur les côtés opposés (15, 16) du conduit de gaz de fumée (3), pour injecter un fluide dans le gaz de fumée, ***caractérisé en ce que*** les buses (11 à 14) sont disposées, orientées et constituées d'une façon et la pression et le débit volumique du fluide injecté peuvent être réglés de telle manière que le gaz de fumée (38) est déplacé dans les deux sens dans le conduit de gaz de fumée (3) sur une ligne ondulée (37) et la direction de buse principale (17 à 20) des deux buses (11 à 14) disposées sur les côtés opposés (15, 16) du conduit de gaz de fumée (3) se situe dans un angle (22) d'au moins 5°, de préférence de plus de 10°, d'une ligne (23) reliant les buses (11 à 14).

13. Installation de combustion selon la revendication 12, ***caractérisé en ce que*** la direction de buse principale (17 à 21) d'une buse (11 à 14) s'écarte d'un angle (24) d'au moins 5°, de préférence de plus de 10°, de la liaison (25) la plus courte au côté opposé (15, 16) du conduit de gaz de fumée (3).

14. Installation de combustion selon la revendication 12 ou 13, ***caractérisée en ce que*** la direction de buse principale (17 à 21) d'au moins une buse (10 à 14) s'écarte d'un plan horizontal (27) dans le conduit de gaz de fumée (3) d'un angle (26) d'au moins 5°, de préférence de plus de 10°.

15. Installation de combustion selon l'une quelconque des revendications 12 à 14, ***caractérisée en ce que*** le conduit de gaz de fumée (3) s'élargit de la grille de foyer (2) en direction de l'écoulement du gaz de fumée (38).

16. Installation de combustion selon l'une quelconque des revendications 12 à 15, ***caractérisée en ce que*** le conduit de gaz de fumée (3) comporte une zone inférieure (33) et une zone supérieure (34) et dans la zone inférieure (33), l'accès (29) de la grille de foyer (2) au conduit de gaz de fumée (3) est disposé décalé par rapport à la zone supérieure (34).

17. Installation de combustion selon l'une quelconque des revendications 12 à 16, ***caractérisée en ce qu***'au-dessus de la grille de foyer (2) au moins une buse (10) est disposée dans le sens d'écoulement du gaz de fumée (38) avant le conduit de gaz de fumée (3) sur une paroi (35) opposée à la grille de foyer (2) pour injecter un fluide dans le gaz de fumée (38).
